# EUROPÄISCHE PATENTSCHRIFT

(11) **EP 3 734 629 B1**
(45) Veröffentlichungstag und Bekanntmachung des Hinweises auf die Patenterteilung: **07.06.2023**
(21) Anmeldenummer: 19172270.1
(22) Anmeldetag: 02.05.2019
(51) Int. Cl.: H01H 13/807

(54) **SCHALT-VORRICHTUNG**
SWITCHING DEVICE
DISPOSITIF DE COMMUTATION

(43) Veröffentlichungstag der Anmeldung: 04.11.2020
(73) Patentinhaber: RAFI GmbH & Co. KG, 88276 Berg (DE)
(72) Erfinder: GLÜCK, Peter, 88400 Biberach (DE); WASMEIER, Albert, 88677 Markdorf (DE); BIEG, Rudolf, 88273 Fronreute (DE)
(74) Vertreter: Christ, Niko

(56) Entgegenhaltungen:
- DE-A1- 2 531 841
- FR-A1- 2 841 037
- US-A1- 2011 233 037

## Beschreibung

Die Erfindung bezieht sich auf eine Schalt-Vorrichtung als Schnittstelle für eine elektrisch betriebene Werkzeugmaschine oder ein sonstiges elektrisches Gerät und einem Menschen zur Umwandlung einer mechanischen Zustellbewegung in ein elektrisches Schaltsignal nach dem Oberbegriff des Patentanspruchs 1.

Solche Schaltvorrichtungen haben sich in der Vergangenheit als Schnittstelle zwischen Menschen und elektrisch betriebenen Geräten bzw. Werkzeugmaschinen bewährt, da diese zuverlässig Steuersignale generieren, wenn eine mechanische Zustellbewegung auf diese erfolgt. Der konstruktive Aufbau und die Funktionsweise solcher Schaltvorrichtungen können beispielsweise aus der EP 1 750 291 B1 entnommen werden. Die Schaltvorrichtungen bestehen dabei aus einem Gehäuse, in dem eine Leiterplatte mit Kontakt- oder Leiterbahnen vorhanden ist. In dem Gehäuse sind eine oder mehrere Aussparungen eingearbeitet sind. In der jeweiligen Aussparung ist eine Schnappscheibe aus einem elektrisch leitfähigen Werkstoff eingesetzt, die unter Vorspannung steht. Solche Schnappscheiben sind insbesondere domförmig nach außen gewölbt, so dass die Schnappscheiben aus der von der Gehäuseoberfläche gebildeten Ebene überstehen und folglich von außen frei zugänglich sind und folglich mechanisch betätigt werden können. Die nach außen abstehenden Konturen der Schnappscheiben können mittels Schaltmatten oder sonstigen Betätigungselementen abgedeckt sein. Somit ist die Kontur der Schaltoberfläche sowohl fühlbar als auch visuell erkennbar.

Die Schnappscheibe bzw. der darüber liegende Betätigungshebel bilden demnach eine Schaltfläche. Jeder Schaltfläche kann dabei eine bestimmte Steuerfunktion zugewiesen sein, die mittels entsprechend ausgestalteter Symbolik oder Beschriftung für den jeweiligen Menschen als Benutzer erkennbar ist.

Im Inneren des Gehäuses ist eine Leiterplatte angeordnet, die zwei Schaltkontakte aufweist. Diese Schaltkontakte stehen üblicherweise aus der von der Leiterplatte gebildeten Ebene in Richtung der Schnappscheiben über. Sobald die Schnappscheibe durch eine entsprechend auf diese einwirkende mechanische Zustellkraft in Richtung der Leiterplatte durchgebogen ist, überbrückt die Unterseite der Schnappscheibe den Abstand zwischen den beiden Schaltkontakten der Leiterplatte. Somit entsteht ein elektrischer Kurzschluss, durch den ein elektrisches Schaltsignal generiert und zur Steuerung an eine Werkzeugmaschine oder ein sonstiges elektrisches Gerät weitergeleitet ist. Die Schaltkontakte sind demnach im Bereich der maximalen Auswölbung der Schnappscheibe angeordnet und verlaufen unmittelbar fluchtend unterhalb der Wölbung der Schnappscheibe. Sobald die manuelle Zustellkraft auf die Schnappscheibe nicht mehr einwirkt, springt die Schnappscheibe in ihre Ausgangsposition aufgrund der in ihr gespeicherten Vorspannkraft zurück.

Als nachteilig bei diesem konstruktiven Aufbau hat sich herausgestellt, dass eine Schnappscheibe ausschließlich ein elektrisches Schaltsignal erzeugen kann, denn die Schnappscheibe überbrückt entweder den Abstand zwischen den beiden Schaltkontakten und erzeugt dadurch das Schaltsignal oder die Schnappscheibe ist von den beiden Schaltkontakten abgehoben bzw. beabstandet, so dass dieser elektrische Kontakt geöffnet ist.

Die DE 2531841 A1 offenbart einen Schnappschalter mit einem elastischen Blech, das bei Druckbeanspruchung durch ein Betätigungsglied aus einer stabilen Lage in eine metastabile Lage umschnappt und dadurch Kontakte schließt oder öffnet. Im unbetätigten Zustand sind außenliegende Leiter elektrisch verbunden, wohingegen in betätigtem Zustand einer der außenliegenden Leiter mit einem weiteren, innenliegenden Leiter elektrisch verbunden ist. Da einer der außenliegenden Leiter sowohl im unbetätigten als auch im betätigten Zustand Teil eines geschlossenen Stromkreises ist, erfolgt keine komplette Trennung der Stromkreise.

Die US 2011/233037 A1 offenbart eine Schaltvorrichtung mit einer elastischen Betätigungsscheibe, die von einem unbetätigten Zustand in einen betätigten Zustand überführbar ist. Im unbetätigten Zustand werden stromleitende Kontaktringe über die Betätigungsscheibe elektrisch verbunden und der Stromkreis geschlossen, indem die Enden der Betätigungsscheibe auf dem äußeren Kontaktring und radial nach innen versetzte Stützbeine an der Unterseite der Betätigungsscheibe auf dem inneren Kontaktring aufliegen. Im niedergedrückten, betätigten Zustand sind die Enden der Betätigungsscheibe von dem äußeren Kontaktring abgehoben, so dass der Stromkreis unterbrochen ist. Die Stützbeine an der Unterseite der Betätigungsscheibe haben sowohl die Funktion eines stromleitenden Elements als auch die Funktion eines Widerlagers.

Der Erfindung liegt daher die Aufgabe zugrunde, eine Schalt-Vorrichtung der eingangs genannten Gattung derart weiterzubilden, dass mittels einer Schnappscheibe mindestens zwei elektrische Steuersignale generierbar sind.

Diese Aufgabe ist durch die Merkmale des kennzeichnenden Teils von Patentanspruch 1 gelöst.

Weitere vorteilhafte Weiterbildungen der Erfindung ergeben sich aus den Unteransprüchen.

Dadurch, dass vier der vorhandenen Leiterbahnen räumlich voneinander getrennt und paarweise zusammengeschaltet sind und jedes Paar der Leiterbahnen einen Schaltkreis bilden, dass senkrecht zu den vier Leiterbahnen zwei zueinander beabstandete Stutzkörper vorgesehen sind, die in einer Ebene angeordnet sind, die zwischen den vier Leiterbahnen und der Schnappscheibe verläuft, und dass die Schnappscheibe während der Zustellbewegung von dem Stützkörper nach Art einer Wippe abgestützt ist, derart, dass der außenseitig zu dem Stützkörpern verlaufende Bereich der Schnappscheibe von der ersten und zweiten Leiterbahn abgehoben ist und gleichzeitig die Schnappscheibe auf den inneren dritten und vierten Leiterbahnen aufliegt und mit diesen elektrisch verbunden ist, ist erreicht, dass die Schnappscheibe sowohl in ihrer Ausgangsposition als auch in ihrer durchgedrückten Schnappposition jeweils verschiedene Leiterbahnen berührt und kurzschließt. Dieser jeweilige Kurzschluss kann durch eine Steuereinrichtung erkannt und in ein elektrisches Schaltsignal umgewandelt werden. Unbetätigt liegt somit eine elektrische Kontaktierung der äußeren Leiterbahnen mit den jeweils in den Eckbereichen der Schnappscheibe befindlichen Beinchen vor, wohingegen bei der Betätigung der Schnappscheibe durch Abheben der Beinchen von den äußeren Leiterbahnen diese Kontaktierung sich öffnet, während sich der Kontakt durch das Durchschwingen der Schnappscheibe auf die mittleren Leiterbahnen schließt und somit die zwei mittleren Leiterbahnen über deren Trennung im Zentrum hinweg kurzschließt.

Wenn nämlich die Leiterplatte aus vier räumlich voneinander getrennten Leiterbahnen besteht, die die entsprechende Anordnung von Schaltkontakten aufweisen und wenn zwischen den Schaltkontakten der ersten, zweiten und der dritten oder vierten Leiterbahnen und zwischen dem Zentrum des Gehäuses und dem Gehäuserand rechtwinklig zu den Leiterbahnen Stützkörper angeordnet sind, auf denen die Schnappscheibe nach Art einer Wippe aufliegt, dann heben sich entweder die Randbereiche der Schnappscheibe beim Durchdrücken von den jeweiligen äußeren Leiterbahnen ab und die beiden im Zentrum vorgesehenen Schaltkontakten werden durch die Schnappscheibe kurzgeschlossen oder die Schnappscheibe schließt im unbetätigten Zustand die äußeren Leiterbahnen kurz, da diese auf den jeweiligen Leiterbahnen aufliegt, so dass jede Schnappscheibe dadurch zwei unterschiedliche Schaltsignale erzeugt.

Die derart definierte Bewegung der Schnappscheibe, insbesondere deren Eckbereiche beim Herunterdrücken der Auswölbung der Schnappscheibe in Richtung der beiden mittleren Leiterbahnen führt zu zwei unterschiedlichen Schaltsituationen, denen jeweils ein unterschiedliches Schaltsignal zugeordnet werden kann.

Es ist besonders vorteilhaft, die Leiterplatte und deren vier Leiterbahnen als Stanzgitter aus einem elektrisch leitfähigen Werkstoff herzustellen und dieses Stanzgitter nachfolgend mittels eines elektrisch isolierenden wirkenden Werkstoffes, beispielsweise Kunststoff, zu umspritzen oder zu ummanteln. Dabei ist darauf zu achten, dass Bereiche der Leiterbahnen, die der nachfolgend eingebauten Schnappscheiben zugewandt sind, von dem isolierenden wirkenden Werkstoff nicht abgedeckt, sondern vielmehr frei zugänglich sind. Diese frei zugänglichen Bereiche der Leiterbahnen dienen nämlich als Schaltkontakte für die Schnappscheiben und zur Erzeugung der jeweiligen Kurzschlüsse. Das derart umspritzte Stanzgitter kann kostengünstig und präzise hergestellt sein, denn durch dessen Umspritzung entsteht das Gehäuse und die zur Aufnahme der Schnappscheiben erforderliche Aufnahmeöffnung, in die die jeweilige Schnappscheibe eingesetzt und lageorientiert arretiert ist.

In der Zeichnung ist ein erfindungsgemäßes Ausführungsbeispiel dargestellt, das nachfolgend näher erläutert ist. Im Einzelnen zeigt:
- Figur 1: eine Schalt-Vorrichtung bestehend aus einem Gehäuse, in dem eine im Wesentlichen rechteckförmige Aussparung eingearbeitet ist, aus einer in der Aussparung angeordneten Schnappscheibe und aus vier räumlich voneinander beabstandeten Leiterbahnen, in perspektivischer Ansicht,
- Figur 2: eine Draufsicht auf die Schalt-Vorrichtung der Figur 1 mit zwei parallel und senkrecht zu den vier Leiterbahnen verlaufenden Stützkörpern, die an dem Gehäuse angeformt sind und die zwischen den Leiterbahnen und der Schnappscheibe verlaufen,
- Figur 3a: die Schalt-Vorrichtung gemäß Figur 1 im Schnitt parallel und im Bereich der mittleren Leiterbahnen im unbetätigten Zustand und,
- Figur 3b: die Schalt-Vorrichtung gemäß Figur 3a im betätigten Zustand und
- Figur 4: ein Herstellungsverfahren für die als Stanzgitter ausgestalteten Leiterbahnen und deren Gehäuse für eine Vorrichtung gemäß den vorgenannten Figuren.

In den Figuren 1 und 2 ist eine Schalt-Vorrichtung 1 als Schnittstelle für eine elektrisch betriebene und nicht dargestellte Werkzeugmaschine oder ein sonstiges elektrisches Gerät und einem Menschen zur Umwandlung einer mechanischen Zustellbewegung 2 in ein elektrisches Schaltsignal zu entnehmen. Die Vorrichtung 1 besteht dabei aus einem Gehäuse 3 und einer in dieses eingearbeitete im wesentlichen rechteckförmigen Aussparung 4. In der Aussparung 4 ist ein axial beweglich an dieser gelagerter Betätigungselement 5 angebracht.

Zwischen dem Betätigungselement 5 und der geschlossenen unteren Seite des Gehäuses 3 ist eine Schnappscheibe 9 angeordnet, die aus einem elektrisch leitfähigen Werkstoff hergestellt ist. Die Schnappscheibe 9 weist eine domförmige Auswölbung auf, die in Richtung des Betätigungselementes 5 ausgestaltet ist und mit diesem wie nachfolgend näher erläutert zusammenwirkt. Die Schnappscheibe 9 weist im Außenbereich domartig ausgestaltete Beinchen auf. Die Auswölbung der Schnappscheibe 9 überragt den Außenbereich bzw. die Beinchen.

Insbesondere aus Figur 2 ist ersichtlich, dass das Gehäuse 4 vier Leiterbahnen 21, 22, 23 sowie 24 abstützt. Die beiden äußeren ersten und zweiten Leiterbahnen 21 und 22 verlaufen dabei sowohl parallel zueinander als auch parallel zu den beiden gegenüberliegenden Wänden der Aussparung 4. Im unbetätigten Zustand liegt die Schnappscheibe 9 in den Eckbereichen 15 mit Ihren Beinchen auf den äußeren Leiterbahnen 21, 22 auf und bildet somit mit den äußeren zwei Leiterbahnen 21 und 22 einen geschlossenen elektrischen Kontakt, der als erster elektrischer Schaltkreis definiert ist.

Die Leiterbahnen 21, 22, 23 und 24 liegen in einer gemeinsamen Ebene.

Zwischen den beiden äußeren Leiterbahnen 21 und 22 sind die beiden innenliegenden und räumlich voneinander getrennten dritten und vierten Leiterbahnen 23 und 24 vorgesehen, die im Bereich des Zentrums 6 der Aussparung 4 voneinander beabstandet sind. In dem Bereich des Zentrums 6 weisen die beiden Leiterbahnen 23 und 24 jeweils einen Schaltkontakt 13 auf, die jeweils mit der Schnappscheibe 9 zusammenwirken, wenn die Auswölbung der Schnappscheibe 9 in Richtung des Zentrums 6 bewegt bzw. gedreht ist. Der Abstand zwischen den beiden Schaltkontakten 13 wird folglich durch die Schnappscheibe 9 überbrückt und es entsteht ein Kurzschluss. Dieser Schaltzustand ist als zweiter Schaltkreis definiert.

Senkrecht zu den Leiterbahnen 21, 22, 23 und 24 sind Stützkörper 25 bzw. 26 angeordnet. Die Stützkörper 25 und 26 sind dabei jeweils als Steg ausgebildet, der an der Innenwand der Aussparung 4 angeformt oder befestigt ist. Die Stützkörper 25 und 26 verlaufen senkrecht zu den vier Leiterbahnen 21, 22, 23 und 24. Zudem sind die Stützkörper 25 und 26 zwischen der Schnappscheibe 9 und den Leiterbahnen 21, 22, 23 und 24 angeordnet.

Aus den Figuren 3a und 3b kann die jeweilige Bewegung der Schnappscheibe 9 in Abhängigkeit von der auf diese einwirkenden manuellen Zustellkräfte entnommen werden. Gemäß Figur 3a befindet sich die Schnappscheibe 9 in ihrer Ausgangsposition und eine manuelle Zustellkraft 2 wirkt auf diese nicht ein. Die Beinchen der Schnappscheibe 9 liegen dabei in den Eckbereichen 15 der Aussparung 4 auf den beiden äußeren ersten und zweiten Leiterbahnen 21 und 22 auf, so dass die jeweilige erste und zweite Leiterbahnen 21 bzw. 22 durch die Schnappscheibe 9 elektrisch kurzgeschlossen sind. Dieser elektrische Schaltzustand kann über eine elektrische Kontaktierung, wie beispielsweise einen Lötanschluss 14, im äußeren Bereich des Gehäuses 4 an den Enden der nach außen geführten Leiterbahnen 21, 22, 23, 24, abgegriffen und an eine nicht dargestellte Steuereinrichtung zur Schaltung eines elektrischen Gerätes weitergeleitet und dort ausgewertet und umgewandelt sein.

Sobald auf die Schnappscheiben 9 oder das von außen zugängliche Betätigungselement 5 eine mechanische Zustellkraft, beispielsweise durch einen menschlichen Finger, einwirkt, ist die Schnappscheibe 9 in Richtung der beiden inneren dritten und vierten Leiterbahnen 23 und 24 durchgebogen. Die Schnappscheibe 9, insbesondere deren maximale Auswölbung, schnappt demnach zwischen den beiden parallel zueinander verlaufenden und zueinander beabstandeten Stützkörpern 25 und 26 in Richtung der Leiterbahnen 23 und 24 durch, taucht also zwischen den Stützkörper 25 und 26 hindurch, und zwar solange, bis die Unterseite der Schnappscheibe 9 auf den beiden Schaltkontakten 13 der inneren Leiterbahnen 23 und 24 aufliegt. Aufgrund der derart erzeugten Durchbiegung der Schnappscheiben 9 sind die beiden Schaltkontakte 13 der inneren Leiterbahnen 23 und 24 elektrisch kurzgeschlossen und gleichzeitig ist die Schnappscheibe 9 in den Eckbereichen 15 von den beiden äußeren Leiterbahnen 21 und 22 abgehoben. Demnach hat sich der Schaltzustand gegenüber der Ausgangssituation nach Figur 3a (erster Schaltkreis) verändert und diese Schaltzustandsveränderung in den zweiten Schaltkreis kann über die elektrische Kontaktierung der mittleren zwei Leiterbahnen 23 und 24 in deren Endbereich außerhalb des Gehäuses 3 auf eine Leiterplatte an die Steuereinrichtung übermittelt werden bzw. von dieser erfasst und ausgewertet sein. Die beiden Stützkörper 25 und 26 bilden demnach eine Dreh- bzw. Auflagefläche für die Schnappscheibe 9, wodurch die Schnappscheibe 9 in ihrer Bewegung in Richtung der beiden inneren Leiterbahnen 23 und 24 nicht behindert ist und gleichzeitig die äußeren Randbereiche der Schnappscheibe 9 in den Eckbereichen 15 von den äußeren Leiterbahnen 21 und 22 abgehoben ist. Eine solche Bewegung kann auch im technischen Sinne als eine Art Wippe angesehen werden.

Um die elektrische Verbindung zwischen der Schnappscheibe 9 und den jeweiligen Schaltkontakten 12, 13 zu verbessern, kann an der Unterseite der Schnappscheibe 9 in deren Zentralbereich eine entsprechende Anformung in Form einer Wölbung oder Kuppel vorgesehen sein.

In Figur 4 ist ein besonders kostengünstiges Herstellungsverfahren für die Leiterplatte 10 abgebildet. Die Leiterplatte 10 besteht aus einem Stanzgitter 20 aus elektrisch leitfähigem Material. Folglich sind die vier Leiterbahnen 21, 22, 23 sowie 24 zunächst in einem Formwerkzeug 19 lageorientiert zu positionieren und werden anschließend mittels eines flüssigen Kunststoff-Werkstoffes 18 umspritzt oder ummantelt. Das Formwerkzeug 19 ist dabei derart ausgestaltet, dass zum einen das Gehäuse 3 mit der Aussparung 4 entsteht und zum anderen gewisse Bereiche der Leiterbahnen 21, 22, 23 und 24 von dem elektrisch isolierenden wirkenden Kunststoff 18 nicht abgedeckt, also frei zugänglich sind. Diese derart gebildeten freien Flächen der Leiterbahnen 21, 22, 23 und 24 dienen für die erfindungsgemäße Schalt-Vorrichtung 1 als Schaltflächen 12 und 13, denn die Schnappscheibe 9 liegt im unbetätigtem Zustand auf den Schaltflächen 12 der beiden äußeren Leiterbahnen 21 und 22 - wie vorstehend erläutert - auf und wenn die Schnappscheibe 9 durch die manuelle Zustellkraft 2 in Richtung der beiden inneren Leiterbahnen 23 und 24 bewegt ist, heben die äu-ßeren Bereiche der Schnappscheibe 9 von den Schaltflächen 12 ab und gelangen gleichzeitig in eine elektrische Wirkverbindung mit den Schaltflächen oder Kontakten 13 der beiden inneren Leiterbahnen 23 und 24. Eine solche Auswölbung der Schnappscheibe 9 wird erst durch die beiden vorhandenen Stützkörper 25 und 26 ermöglicht, die eine Art Wippe für die Schnappscheibe 9 bilden.

Durch das erfindungsgemäße Herstellungsverfahren gemäß Figur 4 können gleichzeitig die Stützkörper 25 und 26 hergestellt sein. Die Stützkörper 25 und 26 verlaufen dabei zwischen den jeweiligen Schaltflächen 12 der beiden äußeren Leiterbahnen 21 und 22 sowie den beiden Schaltflächen 13 der inneren Leiterbahnen 23 und 24 und sind etwa gleich weit von den jeweiligen Schaltflächen 12 und 13 beabstandet.

## Patentansprüche

1. Vorrichtung (1) als Schnittstelle für eine elektrisch betriebene Werkzeugmaschine oder ein sonstiges elektrisches Gerät und einen Menschen zur Umwandlung einer mechanischen Zustellbewegung (2) in ein elektrisches Schaltsignal (12), bestehend aus:
- einem Gehäuse (3), in dem mindestens eine Aussparung (4) eingearbeitet ist,
- einer in dem Gehäuse (3) vorgespannt gehaltenen und im Bereich der Aussparung (4) angeordneten Schnappscheibe (9), die im unbetätigten Zustand in Richtung der Öffnung der Aussparung (4) ausgewölbt ist und
- einer in dem Gehäuse (3) angeordneten Leiterplatte (10), die aus elektrisch leitfähigen Leiterbahnen (21, 22, 23, 24) gebildet ist, wobei, die Schnappscheibe (9) im betätigten Zustand mit zwei Leiterbahnen (23, 24) in einen elektrischen Wirkkontakt gelangt,
**dadurch gekennzeichnet,**
**dass** vier der vorhandenen Leiterbahnen (21, 22, 23, 24) räumlich voneinander getrennt und paarweise zusammengeschaltet sind und jedes Paar der Leiterbahnen (21, 22, 23, 24) einen Schaltkreis bilden,
**dass** senkrecht zu den vier Leiterbahnen (21, 22, 23, 24) zwei zueinander beabstandete Stützkörper (25, 26) vorgesehen sind, die in einer Ebene angeordnet sind, die zwischen den vier Leiterbahnen (21, 22, 23, 24) und der Schnappscheibe (9) verlaufen,
und **dass** die Schnappscheibe (9) während der Zustellbewegung von dem Stützkörper (25, 26) nach Art einer Wippe abgestützt ist, derart, dass der außenseitig zu den Stützkörpern (25, 26) verlaufende Bereich der Schnappscheibe (9) von der ersten und zweiten Leiterbahn (21, 22) abgehoben ist und gleichzeitig die Schnappscheibe (9) auf den inneren dritten und vierten Leiterbahnen (23, 24) aufliegt und mit diesen elektrisch verbunden ist.

2. Vorrichtung nach Anspruch 1,
**dadurch gekennzeichnet,**
**dass** die erste und zweite äußere Leiterbahn (21, 22) parallel zueinander verlaufen, dass die dritte und vierte innere Leiterbahn (23, 24) parallel zu der ersten und zweiten Leiterbahn (21, 22) und zwischen diesen angeordnet sind, dass die dritten und vierten Leiterbahnen (23, 24) fluchtend zueinander verlaufen und im Bereich des Zentrums (6) der Aussparung (4) ausgerichtet und dort räumlich voneinander getrennt sind,

3. Vorrichtung nach Anspruch 1 oder 2,
**dadurch gekennzeichnet,**
**dass** die vier Leiterbahnen (21, 22, 23, 24) in einer gemeinsamen Ebene angeordnet sind und dass der Außenumfang der Schnappscheibe (9) im unbetätigten Zustand auf der ersten und zweiten Leiterbahn (21, 22) in den Eckbereichen der Aussparung (4) auf den äußeren Leiterbahnen 21 und 22 aufliegt.

4. Vorrichtung nach einem der vorgenannten Ansprüche,
**dadurch gekennzeichnet,**
**dass** die Stützkörper (25, 26) als Stege ausgebildet sind und dass die Stege (25, 26) an der Innenwand der Aufnahmeöffnung (4) des Gehäuses (3) befestigt oder an diese eingearbeitet sind.

5. Vorrichtung nach einem der vorgenannten Ansprüche,
**dadurch gekennzeichnet,**
**dass** die Schnappscheibe (9) domförmig nach außen gebogen ist und entgegen der Bewegungsrichtung durch das Druckstück (5) vorgespannt ist.

6. Vorrichtung nach einem der vorgenannten Ansprüche,
**dadurch gekennzeichnet,**
**dass** die Leiterplatte (10) als Stanzgitter (20) bestehend aus den vier Leiterbahnen (21, 22, 23, 24) hergestellt ist.

7. Vorrichtung nach Anspruch 6,
**dadurch gekennzeichnet,**
**dass** das Stanzgitter (20) mit einem elektrisch isolierenden Werkstoff, vorzugsweise aus Kunststoff, umspritzt oder ummantelt ist, dass Bereiche der Leiterbahnen (21, 22, 23, 24) in Richtung der Schnappscheibe (9) offen bzw. frei zugänglich sind und dass die frei zugänglichen Bereiche der Leiterbahnen (21, 22, 23, 24) als Schaltflächen (12, 13) für die Schnappscheibe (9) dienen.

8. Vorrichtung nach Anspruch 6 oder 7,
**dadurch gekennzeichnet,**
**dass** die Stutzkörper (25, 26) zwischen den Schaltflächen (12, 13) angeordnet sind und gleich weit zu den Schaltkontakten (12) der ersten und zweiten Leiterbahnen (21, 22) und der Schaltkontakte (13) der dritten und vierten Leiterbahnen (23, 24) beabstandet ist.

## Claims

1. Device (1) as an interface for an electrically operated machine tool or other electrical device and a person for converting a mechanical feed movement (2) into an electrical switching signal (12), consisting of:
- a housing (3) in which at least one recess (4) is incorporated,
- a snap-action disc (9) which is held so as to be pretensioned in the housing (3) and arranged in the region of the recess (4) and which in the non-actuated state is curved in the direction of the opening of the recess (4) and
- a printed circuit board (10) which is arranged in the housing (3) and is formed from electrically conductive conductor tracks (21, 22, 23, 24), in the actuated state, the snap-action disc (9) entering into electrical operative contact with two conductor tracks (23, 24),
**characterized in**
**that** four of the existing conductor tracks (21, 22, 23, 24) are spatially separated from one another and interconnected in pairs, and each pair of the conductor tracks (21, 22, 23, 24) form a circuit,
in that two support bodies (25, 26) spaced apart from one another perpendicularly to the four conductor tracks (21, 22, 23, 24) are provided, which support bodies are arranged in a plane which extend between the four conductor tracks (21, 22, 23, 24) and the snap-action disc (9),
and in that the snap-action disc (9) is supported by the support body (25, 26) in the manner of a rocker during the feed movement in such a way that the region of the snap-action disc (9), which region extends on the outside of the support bodies (25, 26), is lifted off the first and second conductor tracks (21, 22) and at the same time the snap-action disc (9) rests on the inner third and fourth conductor tracks (23, 24) and is electrically connected therewith.

2. Device according to claim 1,
**characterized in**
**that** the first and the second outer conductor track (21, 22) extend in parallel with one another, in that the third and the fourth inner conductor track (23, 24) are arranged in parallel with the first and the second conductor track (21, 22) and are arranged therebetween, in that the third and fourth conductor tracks (23, 24) extend so as to be in alignment with one another, are aligned in the region of the center (6) of the recess (4) and are spatially separated from one another there.

3. Device according to either claim 1 or claim 2,
**characterized in**
**that** the four conductor tracks (21, 22, 23, 24) are arranged in a common plane, and in that in the non-actuated state, the outer periphery of the snap-action disc (9) rests on the first and the second conductor track (21, 22) in the corner regions of the recess (4) on the outer conductor tracks 21 and 22.

4. Device according to any of the preceding claims,
**characterized in**
**that** the support bodies (25, 26) are designed as projections and in that the projections (25, 26) are fastened to or are incorporated on the inner wall of the receiving opening (4) of the housing (3).

5. Device according to any of the preceding claims,
**characterized in**
**that** the snap-action disc (9) is curved outwardly in the shape of a dome and is prestressed against the movement direction by the pressure piece (5).

6. Device according to any of the preceding claims,
**characterized in**
**that** the printed circuit board (10) is produced as a punch grid (20) consisting of the four conductor tracks (21, 22, 23, 24).

7. Device according to claim 6,
**characterized in**
**that** the punch grid (20) is overmolded or sheathed with an electrically insulating material, preferably made of plastics material, in that regions of the conductor tracks (21, 22, 23, 24) are open or freely accessible in the direction of the snap-action disc (9) and in that the freely accessible regions of the conductor tracks (21, 22, 23, 24) are used as switching surfaces (12, 13) for the snap-action disc (9).

8. Device according to either claim 6 or claim 7,
**characterized in**
**that** the support bodies (25, 26) are arranged between the switching surfaces (12, 13) and are equally spaced apart from the switching contacts (12) of the first and second conductor tracks (21, 22) and the switching contacts (13) of the third and fourth conductor tracks (23, 24).

## Revendications

1. Dispositif (1) faisant office d'interface entre une machine-outil à fonctionnement électrique ou tout autre appareil électrique et une personne, pour la conversion d'un mouvement d'avance mécanique (2) en un signal de commutation (12) électrique, constitué :
- d'un boîtier (3) dans lequel est ménagé au moins un évidement (4),
- d'un disque à enclenchement (9) maintenu par précontrainte dans le boîtier (3) et disposé dans la zone de l'évidement (4), lequel disque est bombé dans la direction de l'ouverture de l'évidement (4) à l'état non actionné, et
- d'une carte de circuit imprimé (10) disposée dans le boîtier (3), laquelle carte est formée par des pistes conductrices (21, 22, 23, 24) électriquement conductrices, le disque à enclenchement (9) venant en contact actif électrique avec deux pistes conductrices (23, 24) à l'état actionné,
**caractérisé en ce**
**que** quatre des pistes conductrices (21, 22, 23, 24) existantes sont spatialement séparées les unes des autres et interconnectées par paires, et chaque paire des pistes conductrices (21,22, 23, 24) forme un circuit,
**que** deux corps de support (25, 26) espacés l'un de l'autre sont prévus perpendiculairement aux quatre pistes conductrices (21, 22, 23, 24), lesquels corps de support sont disposés dans un plan qui s'étend entre les quatre pistes conductrices (21, 22, 23, 24) et le disque à enclenchement (9),
et **que** le disque à enclenchement (9) est supporté par le corps de support (25, 26) à la manière d'une bascule pendant le mouvement d'avance, de sorte que la zone du disque à enclenchement (9) s'étendant extérieurement par rapport aux corps de support (25, 26) est soulevée par les première et deuxième pistes conductrices (21, 22) et que le disque à enclenchement (9) repose simultanément sur les troisième et quatrième pistes conductrices (23, 24) intérieures et est électriquement relié à celles-ci.

2. Dispositif selon la revendication 1,
**caractérisé en ce**
**que** les première et deuxième pistes conductrices (21, 22) extérieures s'étendent parallèlement l'une à l'autre, en ce que les troisième et quatrième pistes conductrices (23, 24) intérieures sont disposées parallèlement aux première et deuxième pistes conductrices (21, 22) et entre celles-ci, en ce que les troisième et quatrième pistes conductrices (23, 24) s'étendent en alignement l'une par rapport à l'autre, sont orientées dans la zone du centre (6) de l'évidement (4) et y sont spatialement séparées l'une de l'autre.

3. Dispositif selon la revendication 1 ou 2,
**caractérisé en ce**
**que** les quatre pistes conductrices (21, 22, 23, 24) sont disposées dans un plan commun et en ce que, à l'état non actionné, la circonférence extérieure du disque à enclenchement (9) repose sur les première et deuxième pistes conductrices (21, 22) dans les zones de coin de l'évidement (4) sur les pistes conductrices extérieures 21 et 22.

4. Dispositif selon l'une quelconque des revendications précédentes,
**caractérisé en ce**
**que** les corps de support (25, 26) sont réalisés sous forme de nervures et en ce que les nervures (25, 26) sont fixées à la paroi intérieure de l'ouverture de réception (4) du boîtier (3) ou incorporées à cette paroi.

5. Dispositif selon l'une quelconque des revendications précédentes,
**caractérisé en ce**
**que** le disque à enclenchement (9) est incurvé vers l'extérieur sous forme de dôme et est précontraint par l'élément de pression (5) dans le sens opposé au sens de mouvement.

6. Dispositif selon l'une quelconque des revendications précédentes,
**caractérisé en ce**
**que** la carte de circuit imprimé (10) est fabriquée sous forme de grille estampée (20) constituée des quatre pistes conductrices (21, 22, 23, 24).

7. Dispositif selon la revendication 6,
**caractérisé en ce**
**que** la grille estampée (20) est surmoulée ou enveloppée d'un matériau électriquement isolant, de préférence en matière plastique, en ce que des zones des pistes conductrices (21, 22, 23, 24) en direction du disque à enclenchement (9) sont ouvertes ou librement accessibles, et en ce que les zones librement accessibles des pistes conductrices (21, 22, 23, 24) servent de boutons (12, 13) pour le disque à enclenchement (9).

8. Dispositif selon la revendication 6 ou 7,
**caractérisé en ce**
**que** les corps de support (25, 26) sont disposés entre les boutons (12, 13) et se trouvent à égale distance des contacts de commutation (12) des première et deuxième pistes conductrices (21, 22) et des contacts de commutation (13) des troisième et quatrième pistes conductrices (23, 24).
